# EUROPÄISCHE PATENTANMELDUNG

(11) **EP 1 975 511 A2**
(43) Veröffentlichungstag der Anmeldung: **01.10.2008**
(21) Anmeldenummer: 07023307.7
(22) Anmeldetag: 01.12.2007
(51) Int. Cl.: F23N 5/00

(54) **Regeleinrichtung für einen Gasbrenner und Gasbrenner**

(30) Priorität: 30.03.2007 DE 202007004675 U
(71) Anmelder: Robert Bosch GmbH, 70442 Stuttgart (DE)
(72) Erfinder: Schäfer, Albrecht, 70771 Leinfelden-Echterdingen (DE); Hosch, Manfred, 73669 Lichtenwald (DE)

(57) **Zusammenfassung**

Die Neuerung betrifft eine Regeleinrichtung (2), insbesondere zur Regelung der Verbrennung eines Gasbrenners (1), mit mindestens einem Sensor (3) zur Ermittlung eines Luftverhältnisses eines Verbrennungsgases, wie eine Lambda-Sonde und/oder ein O₂-Sensor, wobei der Sensor (3) in einem zwischen einer Brennkammer (4) und einem Abgasauslass angeordneten, von dem Verbrennungsgas in Richtung Abgasauslass durchströmten Strömungsbereich angeordnet ist. Weiter betrifft die Neuerung einen Gasbrenner (1), insbesondere ein vollvormischender Gasbrenner, für modulierende Brennwertheizgeräte, mit einer neuerungsgemäßen Regeleinrichtung (2).

Es ist Aufgabe der Neuerung, die Leistungsaufnahme zum Erwärmen von Sensoren (3) zu reduzieren.

Gekennzeichnet ist die neuerungsgemäße Regeleinrichtung (2) dadurch, dass der Sensor (3) in einem Teil des Strömungsbereichs angeordnet ist, in dem das Verbrennungsgas sich in einem heißen Zustand befindet, um in wärmeübertragender Wirkverbindung mit dem heißen Verbrennungsgas zu stehen.

## Beschreibung

Die Neuerung betrifft eine Regeleinrichtung zur Regelung der Verbrennung eines Gasbrenners nach dem Oberbegriff des Anspruches 1 und einen Gasbrenner nach dem Oberbegriff des Anspruchs 10.

Allgemein bekannt sind modulierende Brennwertheizungen mit vollvormischendem Gasbrenner. Diese vollvormischenden Gasbrenner sollen mit einem vorbestimmten und regelbaren Gas-Luft-Verhältnis betrieben werden. Eine Ermittlung des Gas-Luft-Verhältnisses zur Regelung desselben erfolgt üblicherweise mit Hilfe von Lambda-Sonden und/oder O2-Sonden, wie sie zum Beispiel auch in der Kraftfahrzeugtechnik bei Verbrennungsmotoren eingesetzt werden (siehe zum Beispiel Sprungsonden, Magersonden, Breitbandsonden etc.). Die Sonden/Sensoren werden bei entsprechenden Verbrennungs-Heizungen oder allgemein Verbrennungs-Heizgeräten üblicherweise in deren Abgasweg eingesetzt. Die Sonden/Sensoren sind dabei in einem abgekühlten Bereich, das heißt einem Bereich, in dem die Abgase bereits stark abgekühlt sind, angeordnet.

Nachteilig an dieser Art der Ermittlung des Gas-Luft-Verhältnisses ist, dass die verwendeten Sensoren auf eine sehr hohe Betriebstemperatur erwärmt werden müssen, um ein brauchbares und/oder reproduzierbares Signal zu erzeugen. Übliche Betriebstemperaturen für derartige Sensoren liegen in einem Temperaturbereich zwischen etwa 350°C und etwa 1000°C. Um die Sensoren auf Betriebstemperatur zu erwärmen, sind diese üblicherweise mit einer Heizeinrichtung, insbesondere mit einer elektrischen Heizeinrichtung ausgestattet. Die Leistungsaufnahme derartiger Heizeinrichtungen kann bis zu etwa 20 W betragen.

Der Neuerung liegt die Aufgabe zugrunde, die Leistungsaufnahme zum Erwärmen von Sensoren zu reduzieren.

Neuerungsgemäß wird dies mit den Merkmalen der Schutzansprüche 1 und 10 gelöst. Vorteilhafte Weiterbildungen sind den Unteransprüchen zu entnehmen.

Die Regeleinrichtung, insbesondere zur Regelung der Verbrennung eines Gasbrenners, mit mindestens einem Sensor zur Ermittlung eines Luftverhältnisses eines Verbrennungsgases, wie eine Lambda-Sonde und/oder ein O₂-Sensor, wobei der Sensor in einem zwischen einer Brennkammer und einem Abgasauslass angeordneten, von dem Verbrennungsgas in Richtung Abgasauslass durchströmten Strömungsbereich angeordnet ist, ist dadurch gekennzeichnet, dass der Sensor in einem Teil des Strömungsbereichs angeordnet ist, in dem das Verbrennungsgas sich in einem heißen Zustand befindet, um in wärmeübertragender Wirkverbindung mit dem heißen Verbrennungsgas zu stehen.

Der Teil des Strömungsbereichs, in dem die Verbrennungsgase sich in einem heißen Zustand befinden, d. h. in einem heißen Bereich, ist der Bereich in der Umgebung eines vorhandenen Wärmetauschers, insbesondere auch vor dem Wärmetauscher, gesehen in Strömungsrichtung des Verbrennungsgases. Anders ausgedrückt ist der Sensor in der Umgebung der Brennkammer angeordnet.

Diese Anordnung des Sensors in einem heißen Bereich hat den Vorteil, dass die Energie, die zur Erwärmung des Sensors auf Betriebstemperatur benötigt wird, deutlich reduziert ist. Zudem lässt sich so schneller ein Signal des Sensors zur Regelung erzeugen, da der Strömungsweg des Verbrennungsgases bis zum Sensor gegenüber der Anordnung im Abgasrohr, in dem die Verbrennungsgase stark abgekühlt sind, also der brennkammerfernen Anordnung, deutlich verkürzt ist.

In einer Ausführungsform ist der Sensor in einem brennkammernahen Teil des Strömungsbereichs angeordnet, um in wärmeübertragender Wirkverbindung mit dem Verbrennungsgas im brennkammernahen Teil des Strömungsbereichs zu stehen. Der Sensor ist hierbei außerhalb der Brennkammer, jedoch in unmittelbarer Nähe zu der Brennkammer angeordnet, so dass dieser noch in einem Teil des Strömungsbereichs angeordnet ist, in dem die Verbrennungsgase sich in einem heißen Zustand befinden. Der Sensor lässt sich so in einer Position anordnen, in welcher das Verbrennungsgas Temperaturen aufweist, die einen optimalen Betrieb des Sensors ohne oder ohne wesentliche Beheizung des Sensors ermöglichen. Dabei lässt sich der Sensor insbesondere so anordnen, dass dieser durch die Temperaturen des Verbrennungsgases nicht überhitzt wird. Bei der Positionierung des Sensors sind dabei vor allem die lokalen Abgastemperaturen und die Wandungstemperaturen benachbarter Bauteile zu berücksichtigen. Der Sensor kann einmal örtlich fixiert angeordnet werden. In einer anderen Ausgestaltung lässt sich der Sensor bewegbar in dem Strömungsbereich anordnen.

In einer anderen Ausführungsform ist vorgesehen, dass der Sensor in einem Teil des Strömungsbereichs, der in der Brennkammer liegt, angeordnet ist, um in wärmeübertragender Wirkverbindung mit dem Verbrennungsgas in der Brennkammer zu stehen. In diesem Bereich werden die höchsten Verbrennungsgastemperaturen erreicht, so dass eine zusätzliche Energieaufnahme zum Erwärmen des Sensors hier minimiert ist. Zudem ist der Weg des Verbrennungsgases zum Sensor minimiert, so dass sich besonders schnell ein entsprechendes Signal generieren lässt.

Ein Ausführungsbeispiel sieht vor, dass mindestens ein Passivelement in der Umgebung des Sensors vorgesehen ist, um die Wärmeübertragung des heißen Verbrennungsgases auf den Sensor zu beeinflussen. Die Beeinflussung kann derart ausgebildet sein, dass der Sensor je nach Bedarf entweder erwärmt oder abgekühlt wird. Das Passivelement erfordert im Betrieb für die Beeinflussung der Wärmeübertragung keinerlei extern zugeführte Energie.

In einer Ausführungsform ist vorgesehen, dass das Passivelement als Kühlelement ausgebildet ist. Das Kühlelement kann beliebig ausgebildet sein. Bevorzugt ist das Kühlelement als Kühlrippe oder dergleichen ausgebildet. Das Kühlelement ist in einer Ausführung an einer Wandung der Brennkammer ausgebildet. Bevorzugt ist das Kühlelement an einer wassergekühlten Wandung der Brennkammer ausgebildet. Das Kühlelement ist als wärmeleitendes Kühlelement ausgebildet, welches die Temperatur der Wandung, insbesondere der wassergekühlten Wandung, in Richtung des Sensors weiterleitet. Das als Rippe oder mehrere Rippen ausgebildete Kühlelement weist in einer Ausführungsform einen großen wärmeleitenden Querschnitt auf. Die Rippe ist bevorzugt an die Wandung angegossen. Insbesondere bei Wärmetauschern aus Aluminium-Guss ist ein Angießen der Rippe oder Kühlrippe bevorzugt. Alternativ kann das Kühlelement als Abschirmung ausgebildet sein, welche zumindest den Wärmeübergang von den Abgasen zu dem Sensor reduziert. Auf diese Weise wird der Sensor nicht direkt von den Abgasen angeströmt, sondern der Wärmeübergang erfolgt über die Abschirmung. Die Abschirmung kann entsprechende Wärme ableitende Elemente aufweisen.

In einer anderen Ausführungsform ist vorgesehen, dass das Passivelement als Strömungsführung ausgebildet ist, welche eine gezielte Umströmung des Sensors bewirkt.

Auf diese Weise kann eine Strömung in dem Wärmetauscher so gelenkt werden, dass ein Teil der Abgase zu dem Sensor gelenkt wird. Insbesondere in dem Fall, in dem die Wärmeabgabe der Abgase an den Sensor zum Erreichen der Betriebstemperatur des Sensors zu gering ist, wie dies bei geringen Leistungsgrößen des Gasbrenners auftreten kann, lassen sich so zumindest Teile des Abgases zu dem Sensor führen, um eine gesteigerte Wärmeabgabe an den Sensor zu bewirken. Dies kann zum einen dadurch erfolgen, dass ein Teil der Abgase ungekühlt zu dem Sensor geführt wird. Zum anderen kann die Strömungsgeschwindigkeit der Abgase im Bereich des Sensors durch eine vorbestimmte Strömungsführung beeinflusst werden. So lässt sich beispielsweise die Strömungsgeschwindigkeit im Bereich des Sensors erhöhen bzw. senken, um einen optimierten Wärmeübergang an den Sensor zu bewirken.

Auch ist vorgesehen, dass das Passivelement als zumindest teilweise Abschirmung ausgebildet ist, um eine zumindest teilweise Abschirmung des Sensors zu bewirken. Diese Abschirmung kann zum einen, wie bereits erwähnt, eine verminderte Wärmeübertragung zu dem Sensor bewirken. Andererseits kann durch diese Abschirmung der Sensor vor Verschmutzung und dergleichen geschützt werden. Die Abschirmung kann teilweise erfolgen oder den Sensor komplett abschirmen. Bevorzugt ist die Abschirmung so ausgebildet, dass die Abschirmung seitlich und/oder oberhalb des Sensors erfolgt. Vorzugsweise ist die Abschirmung durch an die Brennkammerwandung angeformte Elemente realisiert. Die Abschirmung ist so ausgebildet, dass stets eine Durchströmung der Abgase realisierbar ist. Dabei kann die Durchströmung bzw. die Umströmung des Sensors jedoch reduziert sein.

In einer weiteren Ausführungsform ist vorgesehen, dass das Passivelement als eine zusätzliche Schutzhülse um den Sensor ausgebildet ist. Üblicherweise weisen Sensoren, die für den Einsatz in Gasbrennern zur Erfassung des Luft-Verhältnisses eines Verbrennungsgases eingesetzt werden, eine erste Schutzhülse auf. Diese Schutzhülsen weisen Öffnungen auf, welche von den Abgasen durchströmt werden können. Dabei ist der Sensor vor mechanischer Beschädigung und direkter Schmutzeinwirkung durch die Schutzhülse geschützt. Um eine verbesserte Funktionsweise des Sensors zu bewirken, ist eine zweite Schutzhülse vorgesehen. Die zweite Schutzhülse ist derart ausgebildet, dass diese bei der Durchströmung von Abgasen oder Verbrennungsgasen in Richtung des Sensors eine Abscheidung von Kondensat, welches als feine Tröpfchen mit den Verbrennungsgasen mitgeführt werden kann, bewirkt. Hierzu ist eine entsprechende Abscheidevorrichtung vorgesehen.

Der Sensor kann beliebig angeordnet werden. Bevorzugt ist der Sensor in der gleichen Ebene wie der Gasbrenner, insbesondere ein Sturzbrenner mit im Wesentlichen waagerechter oder horizontal ausgerichteter Brenneroberfläche angeordnet. Das heißt, der Sensor oder die Sonde ragt neben dem Gasbrenner oder in einer Aussparung des Gasbrenners von oben in die Brennkammer.

Die Regeleinrichtung kennt im Wesentlichen zwei Betriebsarten, den laufenden Betrieb und den Stand-by-Betrieb. Für einen optimierten Betrieb im laufenden Zustand sind die vorbeschriebenen Merkmale für eine Energieeinsparung sowie einen optimierten Betrieb effektiv. Um auch eine Optimierung der Funktionalität des Sensors in einem Stand-by-Betrieb zu ermöglichen, sieht eine Ausführungsform vor, dass die Regeleinrichtung Mittel aufweist, um den Sensor bei Stand-by-Betrieb auf eine Temperatur zu erwärmen, die größer ist, als die Temperatur benachbarter Bauteile. Im Stillstand (Stand-by-Betrieb) des Gasbrenners bzw. des Brennwertheizgerätes, d. h. wenn der Gasbrenner ausgeschaltet und eine Abkühlung aller Bauteile auf Rücklauftemperatur oder Umgebungstemperatur stattfindet, befinden sich in einer Kondensatsammelwanne noch Restmengen an Kondensat. Das Kondensat oder ein Teil davon kann verdampfen und auf beliebige Teile niederschlagen. Um ein Niederschlagen des Kondensats auf den Sensor zu verhindern, weist die Regeleinrichtung ein Mittel auf, insbesondere ein Heizmittel, um den Sensor während des Stand-by-Betriebs in unterbrochenen Abständen gegenüber der Umgebungstemperatur leicht erhöht zu erwärmen, so dass der Sensor gegenüber den an benachbarten Bauteilen, insbesondere den benachbarten Wärmetauscher-Flächen, eine leicht erhöhte Temperatur aufweist. Hierdurch wird wirkungsvoll verhindert, dass es auf dem Sensor zur Kondensatbildung kommt. Die hierfür benötigte Energie ist minimal, da der Sensor kleine Dimensionen aufweist und im Stand-by-Betrieb nicht umströmt wird.

Der Gasbrenner, insbesondere ein vollvormischender Gasbrenner, für modulierende Brennwertheizgeräte ist dadurch gekennzeichnet, dass dieser eine neuerungsgemäße Regeleinrichtung aufweist. Die Regeleinrichtung umfasst einen Sensor, der in der Umgebung der Brennkammer angeordnet, insbesondere in oder unmittelbar benachbart zu der Brennkammer. Insbesondere ist der Sensor in Wirkverbindung mit einem ausströmenden Verbrennungsgas oder Abgas in Wirkverbindung stehend angeordnet.

Um den Sensor für einen optimalen Betrieb einzustellen, wird das Einstellen passiv unterstützt, beispielsweise durch das Anordnen des Sensors an einer geeigneten Stelle oder durch Vorsehen von mindestens einem Passivelement. Der Gasbrenner ist grundsätzlich für zwei Betriebsarten ausgebildet: einmal für den laufenden Betrieb und einmal für einen Stand-by-Betrieb. Um den Sensor in dem Stand-by-Betrieb optimal einzustellen ist vorgesehen, dass das Einstellen das Erwärmen des Sensors auf eine Temperatur umfasst, welche höher ist, als die Temperatur der benachbarten Bauteile. Auf diese Weise wird der Sensor im Stand-by-Betrieb frei von Kondensat gehalten.

Um den Sensor im laufenden Betrieb optimal einzustellen ist vorgesehen, dass die passive Unterstützung zum Einstellen des Sensors mittels brennkammernahen Anordnen des Sensors an und/oder in einer Brennkammer umfasst. Hierbei umfasst der Ausdruck brennkammernah auch die Anordnung in der Brennkammer. Mit anderen Worten umfasst das Anordnen ein Anordnen des Sensors in einem Bereich, in welchem das Verbrennungsgas sich in einem heißen Zustand befindet. Alternativ kann die passive Unterstützung mittels mindestens eines Passivelementes bewirkt werden.

Die Zeichnungen stellen zwei Ausführungsbeispiele der Neuerung dar.
- Fig. 1: zeigt eine geschnittene Vorderansicht eines Ausschnitts eines Gasbrenners mit einer Regeleinrichtung mit einem brennkammernahen Sensor,
- Fig. 2: zeigt eine geschnittene Seitenansicht zu Fig. 1,
- Fig. 3: zeigt in einer geschnittenen Vorderansicht ein anderes Ausführungsbeispiels eines Ausschnitts eines Gasbrenners mit einer Regeleinrichtung mit einem brennkammernahen Sensor und
- Fig. 4: zeigt eine geschnittene Ansicht zu Fig. 3.

Fig. 1 zeigt eine geschnittene Vorderansicht eines Ausschnitts eines Gasbrenners 1 mit einer Regeleinrichtung 2 mit einem brennkammernahen Sensor 3. Der Gasbrenner 1 umfasst weiter eine Brennkammer 4. deren Innenraum 5 durch eine Brennkammerwandung 6 begrenzt ist. Durch einen Teil der Brennkammerwandung 6 wird ein brennbares Gas oder Gasgemisch in den Innenraum 5 geleitet und dort zu Gasflammen 7 entzündet. Das Verbrennungsgas strömt durch den Innenraum 5 zu einem Abgasauslass (nicht dargestellt) der Brennkammer 4. Das strömende Verbrennungsgas ist schematisch durch Pfeile gekennzeichnet (bei S). Der von dem Verbrennungsgas durchströmte Bereich wird auch als Strömungsbereich bezeichnet.

Der Sensor 3 ist vorliegend als Lambda-Sonde ausgebildet und dient zur Ermittlung eines Gas-Luftverhältnisses. Der Sensor 3 ist an einer Brennkammerwandung 6 ausgebildet, was in Fig. 2 deutlicher zu sehen ist, und ragt zumindest teilweise in den Innenraum 5 der Brennkammer 4 hinein, so dass dieser in einem heißen Bereich angeordnet ist, in dem das Verbrennungsgas nahezu eine maximale Temperatur aufweist. Seitlich neben dem Sensor 3 (in der Fig. 1 links und rechts) sind zwei als Kühlelemente 8a ausgebildete Passivelemente 8 ausgeformt. Die Passivelemente 8 sind im Wesentlichen vertikal ausgerichtet und ragen von einem Teil der Brennkammerwandung 6 in den Innenraum 5 hervor. Die Kühlelemente 8a sind vorliegend als Kühlsegment oder Kühlrippe ausgebildet. Wie genauer in Fig. 2 zu sehen ist, sind die Kühlrippen (Bezugszeichen 8, 8a in Fig. 2) in einem Bereich der Brennkammerwandung 6 ausgebildet, welcher in unmittelbarer Nähe einen Wasserkanal als Wasserkühlung aufweist. Die gegenüber dem Verbrennungsgas kühlere Temperatur der wassergekühlten Brennkammerwandung 6 wird über die Kühlrippen weitergeleitet, so dass ein den Sensor 3 umgebende Temperaturfeld davon beeinflusst, insbesondere abgekühlt wird.

Fig. 2 zeigt eine geschnittene Seitenansicht zu Fig. 1. Für gleiche oder ähnliche Bauteile werden die gleichen Bezugszeichen verwendet. Eine ausführliche Beschreibung bereits beschriebener Bauteile wird hier ausgespart. Der Innenraum 5 der Brennkammer 4 wird durch mehrere Brennkammerwandungsabschnitte 6a begrenzt, wobei ein Brennkammerabschnitt 6a' die Brennkammerwandung 6 seitlich begrenzt (in der Fig. 2 links). Der Brennkammerwandungsabschnitt 6a' ist über einen Rahmen 9 mit einem weiteren Brennkammerwandungsabschnitt 6a" (in der Fig. 2 oben) verbunden. An dem Brennkammerwandungsabschnitt 6a' ist die Regeleinrichtung 2 ausgebildet. Genauer durchdringt der als Lambda-Sonde ausgebildete Sensor 3 den Brennkammerwandungsabschnitt 6a' und ragt in den Innenraum 5 hinein. Der in dem Innenraum befindliche Teil des Sensors 3 ist seitlich durch vertikal verlaufende Kühlrippen 8a (in Fig. 2 ist nur eine dargestellt) abgeschirmt. Dabei kann das Verbrennungsgas zwischen den Kühlrippen 8a den Sensor 3 umströmen. Zudem ist der Sensor 3 durch ein Schutzrohr 11 gegenüber dem Innenraum 5 abgeschirmt. Das Schutzrohr 11 weist Durchgangsöffnungen 11 a auf, hier in Form von Schlitzen, damit das Verbrennungsgas den Sensor 3 umströmen kann, größere Partikel wie Staubpartikel jedoch von dem Sensor 3 ferngehalten werden. In dem Brennkammerwandungsabschnitt 6a' verläuft ein Kanal 10, der zur Wasserkühlung des Brennkammerwandungsabschnitts 6a' verwendet wird. Die Kühlrippen sind in unmittelbarer Nähe zu dem als Wasserkanal ausgebildeten Kanal 10 ausgeformt und übertragen so wärmeleitend die Temperatur des Brennkammerwandungsabschnitts 6a' aus diesem Bereich in die Umgebung des Sensors 3.

Fig. 3 zeigt in einer geschnittenen Vorderansicht ein anderes Ausführungsbeispiels eines Ausschnitts eines Gasbrenners 1 mit einer Regeleinrichtung 2 mit einem brennkammernahen Sensor 3. Das in den Fig. 3 und 4 dargestellte zweite Ausführungsbeispiel unterscheidet sich von dem Ausführungsbeispiel, das in Fig. 1 und

Fig. 2 dargestellt ist, durch die Passivelemente 8. Die anderen Bauteile sind im Wesentlichen gleich ausgebildet. Eine ausführliche Beschreibung der bereits beschriebenen Bauteile wird hier deshalb weggelassen.

Das Passivelement 8 ist vorliegend als Abschirmung, genauer als Abschirmkäfig 8b ausgebildet. Dabei ist ein erster Teil 8b' des Abschirmkäfigs 8b in Strömungsrichtung des Verbrennungsgases (bei S) vor dem Sensor 3 angeordnet und schirmt diesen vor einer direkten Anströmung ab. Dieser erste Teil 8b' ist nach Art einer Wand ausgebildet und erstreckt sich in Fig. 3 etwa horizontal über die Breite des Sensors 3 und darüber hinaus. Weiter weist der Abschirmkäfig 8b einen zweiten Teil 8b" auf, der zwei Seitenwände 8c umfasst, die sich im Wesentlichen parallel zueinander und vertikal ausgerichtet erstrecken. Die Seitenwände 8c weisen jeweils seitliche Öffnungen 12 auf, durch welche das Verbrennungsgas in Richtung des Sensors 3 strömen kann. Auch im Übergang zwischen dem erste Teil 8b' und dem zweiten Teil 8b" sind Öffnungen 12 vorgesehen, durch welche das Verbrennungsgas in Richtung Sensor 3 strömen kann. Die Strömung des Verbrennungsgases ist durch Pfeile (bei S) schematisch dargestellt. Durch den Abschirmkäfig 8b wird eine gezielte Anströmung des Sensors bewirkt. Die Anströmung wird zusätzlich beeinflusst durch benachbart zu den Öffnungen 12 ausgeformte Leitelemente. Diese lenken das Verbrennungsgas in gewünschte Richtungen. Der Aufbau des Abschirmkäfigs 8b ist in Fig. 4 weiter beschrieben.

Fig. 4 zeigt eine geschnittene Ansicht zu Fig. 3. In dieser Ansicht ist der Abschirmkäfig 8b seitlich dargestellt. Es ist in Fig. 4 zu erkennen, dass die Öffnungen 12 als schlitz- oder nutförmige Öffnungen ausgebildet sind, durch welche das Verbrennungsgas (dargestellt durch die Pfeile) in Richtung des Sensors 3 strömen kann. Zudem weist der Abschirmkäfig 8b eine Art Deckel 8b"' auf, welcher den Sensor 3 weit zu dem Innenraum 5 abschirmt. Auf diese Weise ist der Sensor 3 optimal vor Partikeln, die mit dem Verbrennungsgasstrom in Richtung Sensor 3 bewegt werden, geschützt. Insbesondere ist der Abschirmkäfig 8b geeignet für eine Kondensatabscheidung. Der Abschirmkäfig 8b ist in der dargestellten Form als Blechteil ausgebildet, welches entsprechend gebogen und/oder ausgespart ist. Das Blechteil ist bevorzugt einteilig ausgebildet.

## Patentansprüche

1. Regeleinrichtung (2), insbesondere zur Regelung der Verbrennung eines Gasbrenners (1), mit mindestens einem Sensor (3) zur Ermittlung eines Luftverhältnisses eines Verbrennungsgases, wie eine Lambda-Sonde und/oder ein O₂-Sensor, wobei der Sensor (3) in einem zwischen einer Brennkammer (4) und einem Abgasauslass angeordneten, von dem Verbrennungsgas in Richtung Abgasauslass durchströmten Strömungsbereich angeordnet ist,
**dadurch gekennzeichnet, dass** der Sensor (3) in einem Teil des Strömungsbereichs angeordnet ist, in dem das Verbrennungsgas sich in einem heißen Zustand befindet, um in wärmeübertragender Wirkverbindung mit dem heißen Verbrennungsgas zu stehen.

2. Regeleinrichtung (2) nach Anspruch 1,
**dadurch gekennzeichnet, dass** der Sensor (3) in einem brennkammernahen Teil des Strömungsbereichs angeordnet ist, um in wärmeübertragender Wirkverbindung mit dem Verbrennungsgas im brennkammernahen Teil des Strömungsbereichs zu stehen.

3. Regeleinrichtung (2) nach Anspruch 1 oder 2,
**dadurch gekennzeichnet, dass** der Sensor (3) in einem Teil des Strömungsbereichs, der in der Brennkammer (4) liegt, angeordnet ist, um in wärmeübertragender Wirkverbindung mit dem Verbrennungsgas in der Brennkammer (4) zu stehen.

4. Regeleinrichtung (2) nach einem der Ansprüche 1 bis 3,
**dadurch gekennzeichnet, dass** mindestens ein Passivelement (8) in der Umgebung des Sensors (3) vorgesehen ist, um die Wärmeübertragung des heißen Verbrennungsgases auf den Sensor (3) zu beeinflussen.

5. Regeleinrichtung (2) nach einem der Ansprüche 1 bis 4,
**dadurch gekennzeichnet, dass** das Passivelement (8) als Kühlelement (8a) ausgebildet ist.

6. Regeleinrichtung (2) nach einem der Ansprüche 1 bis 5,
**dadurch gekennzeichnet, dass** das Passivelement (8) als Strömungsführung (8a, 8b) ausgebildet ist, welche eine gezielte Umströmung des Sensors (3) bewirkt.

7. Regeleinrichtung (2) nach einem der Ansprüche 1 bis 6,
**dadurch gekennzeichnet, dass** das Passivelement (8) als zumindest teilweise Abschirmung (8a, 8b) ausgebildet ist, um eine zumindest teilweise Abschirmung des Sensors (3) zu bewirken.

8. Regeleinrichtung (2) nach einem der Ansprüche 1 bis 7,
**dadurch gekennzeichnet, dass** das Passivelement (8) als eine zusätzliche Schutzhülse (11) um den Sensor (3) ausgebildet ist.

9. Regeleinrichtung (2) nach einem der Ansprüche 1 bis 8,
**dadurch gekennzeichnet, dass** die Regeleinrichtung (2) ein Mittel aufweist, um den Sensor (3) bei Stand-by-Betrieb auf eine Temperatur zu erwärmen, die größer ist als die Temperatur benachbarter Bauteile.

10. Gasbrenner (1), insbesondere ein vollvormischender Gasbrenner, für modulierende Brennwertheizgeräte, mit einer Regeleinrichtung (2) nach einem der vorherigen Ansprüche 1 bis 9.
